# FASCICULE DE BREVET EUROPEEN

(11) **EP 0 006 483 B1**
(45) Date de publication et mention de la délivrance du brevet: **12.05.1982**
(21) Numéro de dépôt: 79101720.5
(22) Date de dépôt: 01.06.1979
(51) Int. Cl.: B41J 11/04, B41J 13/22

(54) **Dispositif de fixation de feuilles de longueurs variables à un tambour rotatif**
Einspannvorrichtung an einer Schreibwalze für Blätter verschiedener Länge
Apparatus for affixing sheets with varying lengths to a rotating drum

(30) Priorité: 28.06.1978 US 920307
(43) Date de publication de la demande: 09.01.1980
(73) Titulaire: International Business Machines Corporation, Armonk, N.Y. 10504 (US)
(72) Inventeur: Jackson, Donald Lee, Nicholasville Kentucky 40356 (US)
(74) Mandataire: Bonin, Jean-Jacques

## Description

La présente invention concerne un dispositif de fixation des bords avant et arrière d'une feuille de papier et plus particulièrement, un dispositif de fixation des bords avant et arrière de feuilles de papier de longueur variable.

Dans certaines techniques d'impression, par exemple l'impression par jet d'encre, il est hautement souhaitable de maintenir la feuille de papier à imprimer dans une position aussi fixe que possible pour permettre une localisation et une définition précises de l'impression. La tige classique maintenant une feuille de papier contre la platine d'une imprimante est inappropriée en ce qui concerne son utilisation dans une machine d'impression à jet d'encre en raison des possibilités de glissement du papier, bien que ce risque soit peu élevé, entre la tige et la platine qui est entraînée en rotation. Les risques de glissement du papier apparaissent chaque fois que la platine est entraînée en rotation dans un sens ou dans l'autre.

Lorsque l'impression d'un tableau, d'une représentation graphique ou d'autres caractères et chiffres sur une feuille de papier implique des rotations successives de la platine, du tambour ou du rouleau dans un sens et dans l'autre, tout glissement du papier sur la platine, le tambour ou le rouleau, affectera la définition de l'impression sur le papier. En conséquence, la combinaison tige-platine est inappropriée en ce qui concerne son utilisation dans la plupart des applications relevant de la technologie d'impression et impliquant des rotations successives de la platine, du tambour ou du rouleau.

Un autre procédé de maintien d'une feuille de papier contre la surface d'un tambour ou d'un rouleau consiste à prévoir des attaches ou autres éléments de fixation sur la surface extérieure du tambour pour fixer la feuille au tambour et permettre sa rotation avec celui-ci. Les attaches maintiennent la feuille de papier en position fixe contre la surface du cylindre et éliminent tout risque de glissement de celle-ci sur la surface du cylindre.

Bien que les attaches soient plus efficaces qu'une tige de maintien dans certaines techniques d'impression, par exemple en impression par jet d'encre, leur utilisation présente un inconvénient. Les feuilles de papier de longuer variable ne peuvent pas être immobilisées par les attaches qui sont disposées à une certaine distance les unes des autres égale à la longueur des feuilles à imprimer. Toute modification de la longueur des feuilles de papier entraîne un arrêt du système d'impression pour ajuster la position des attaches à la longueur des nouvelles feuilles de papier. Ce procédé peut entraîner des pertes de temps extrêmement importantes lorsque les feuilles de papier ne sont pas de longueur constante pendant une opération d'impression.

La présente invention a pour but de pallier cet inconvénient et de fournir des moyens efficaces de fixation des feuilles sur un tambour d'imprimante qui ne nécessitent ni l'arrêt du système d'impression, ni une intervention manuelle, pour adapter la position des moyens de fixation à la longueur des feuilles.

Conformément à l'invention, le tambour est du type comportant des attaches de bord avant et des attaches de bord arrière des feuilles. Les attaches de bord avant sont portées par un support solidaire du tambour et sont actionnées soit manuellement soit automatiquement lorsque le bord avant de la feuille a été amené contre elles. Les attaches de bord arrière sont normalement écartées du tambour et ne sont pas solidaires en rotation de ce dernier. Un détecteur du bord arrière des feuilles commande d'une part la mise en position active des attaches et d'autre part leur solidarisation en rotation avec le tambour grâce à un système d'embrayage qui accouple l'axe du tambour avec un flasque supportant les attaches de bord arrière.

Les feuilles sont ainsi efficacement fixées sur le tambour indépendamment de leur longueur et de l'ordre dans lequel elles se succèdent. Il est néanmoins préférable que la longueur maximale des feuilles soit inférieure à la circonférence du tambour.

D'autres objets, caractéristiques et avantages de la présente invention ressortiront mieux de l'exposé qui suit, fait en référence aux dessins annexés à ce texte, qui représentent un mode de réalisation préféré de celle-ci.

La figure 1 est une vue en perspective d'un ensemble à tambour d'impression comprenant le système de fixation de la présente invention.

La figure 2 est une vue en perspective partielle prise de l'extrémité droite de l'ensemble à tambour d'impression de la figure 1, le tambour étant représenté sans papier.

La figure 3 est une vue en coupe de l'ensemble à tambour d'impression de la figure 2 prise selon les lignes 3-3.

En se reportant aux figures 1 et 2, on voit qu'un plateau porte-papier 10 porte et guide une feuille de papier 12 sur le tambour d'impression 14. Le tambour 14 est entraîné en rotation sur un axe 16 qui porte d'autres dispositifs qui seront commentés ultérieurement.

A la périphérie du tambour d'impression 14, des éléments de fixation du bord avant de feuilles de papier 18 sont disposés sur la longueur du tambour 14 pour fixer le bord avant de la feuille de papier 12. Les attaches 18 sont fermées simultanément par un levier d'actionnement à articulation centrale 20 qui peut être actionné manuellement ou automatiquement. Les attaches 18 et le levier d'actionnement 20 tournent tous deux avec le tambour 14 sur l'axe 16.

La surface extérieure du tambour 14 comporte des gorges 22 faisant fonction de zones de guidage pour les doigts 24 introduits dans ces gorges lorsqu'une feuille est retirée du système d'impression. Le retrait de la feuille de papier 12 de la surface du tambour d'impression 14 sera traité au cours de la description du functionnement du dispositif.

De chaque côté du tambour d'impression 14, on trouve des flasques 26. Les flasques 26 sont montés de façon à tourner indépendamment de l'arbre 16 qui traverse le tambour 14 dans son sens longitudinal. Un chemin de guidage 28 est prévu sur chacun des flasques 26 pour guider un bras d'actionnement incurvé 30. Un solénoïde 31 à noyau plongeur représenté schématiquement à la figure 3 déplace le bras d'actionnement 30 en rotation par l'intermédiaire de biellettes de raccordement et de pignons (non représentés), dans le chemin de guidage 28 ou hors de celui-ci. De plus, chaque flasque 26 porte un embrayage 32 à secteur denté 34 qui est monté pivotant sur un axe 33 porté par le flasque. Un levier de commande 35 solidaire de l'embrayage 32 permet de faire pivoter ce dernier, lorsque le bras 30 est engagé dans le chemin de guidage 28 et vient solliciter l'extrémité du levier 35. Des roues dentées 36 sont montées fixement sur l'axe 16 de chaque côté du tambour d'impression 14 et sont solidaires en rotation de ce dernier. Lorsque le bras d'actionnement 30 n'est pas engagé dans le chemin de guidage 28, un ressort de rappel 39 (figure 2) permet de maintenir en contact le secteur denté 34 de l'embrayage 32 avec les dents 38 de la roue dentée 36 et par conséquent de solidariser en rotation la roue 36 et le flasque 26. Lorsque le bras d'actionnement incurvé 30 est engagé dans le chemin de guidage 28, l'embrayage 32 est dégagé de la roue 36 et le flasque 26 est bloqué en rotation dans une position déterminée.

Comme on le voit dans la figure 2, un goujon 40 est prévu sur chaque flasque 26 au voisinage immédiat du chemin de guidage 28 pour porter un pignon central 42 et une plaque mobile 44. Le pignon central 42 est monté fixement sur le goujon 40 et la plaque mobile 44 est montée en rotation sur ce même goujon. La plaque mobile 44 peut pivoter autour du goujon 40 sous l'action du solénoïde 31 indiqué précédemment grâce à la coopération d'un têton 46 porté par la plaque 44 avec un doigt 47 porté par le bras 30. Un pignon satellite 48 est monté en rotation sur un axe porté par la plaque mobile 44 dans une position adjacente au pignon central 42 de façon que les dents du pignon 48 engrènent avec les dents du pignon 42. Du fait que le pignon 42 ne peut tourner, l'axe du pignon satellite 48 décrit un arc de cercle autour de l'axe du pignon central 42 lorsque la plaque mobile 44 pivote autour de l'axe du goujon 40, tandis que le pignon 48 lui- même tourne autour de son propre axe.

On voit dans la figure 1 que l'arbre sur lequel les pignons 48 sont montés, porte également l'attache 50 du bord arrière de la feuille de papier. En conséquence, lorsque les pignons 48 sont entraînés en rotation, l'attache de bord arrière de feuilles de papier 50 suit leurs trajectoires de rotation. L'attache 50 est toujours rappelée vers la surface du tambour 14 par des ressorts 52 fixés à des goujons 54 montés sur le flasque 26.

Lorsque la machine est initialement placée en mode de chargement de papier, le tambour d'impression 14 tourne lentement dans le sens anti-horaire, comme on le voit dans la figure 1. La feuille de papier 12 est avancée sur le plateau porte-papier 10 sous l'attache de bord arrière de feuille de papier 50 et dans les attaches de bord avant de feuille de papier 18. Le tambour d'impression 14 poursuit sa rotation dans le sens antihoraire et la feuille de papier 12 tourne avec lui. A cet instant, les attaches de bord avant de feuilles de papier 18 peuvent être soit fermées manuellement, en basculant le levier d'actionnement 20 vers la surface du tambour 14 ou mécaniquement, par l'utilisation d'un agencement came-suiveur de came. La surface de guidage faisant fonction de came pourrait être montée sur la surface du flasque 26, dans une position adjacente au tambour 14. Le suiveur de came serait raccordé au levier d'actionnement 20 et prévu de façon à suivre la surface de guidage de la came lorsque celle-ci est entraînée en mouvement par le flasque 26 afin d'assurer l'ouverture et la fermeture des attaches de bord avant de feuilles 18. Bien que les attaches 18 ne soient pas commandées par des détecteurs, leur position de repos est détectée par un détecteur qui sera décrit ultérieurement.

Pendant cette opération d'alimentation de feuilles initiale, le bras d'actionnement 30, comme on le voit dans la figure 2, est engagé dans le chemin de guidage 28 et les dents 34 de l'embrayage à secteur denté 32 n'engrènent pas avec les dents 38 de la roue 36. De plus, l'attache de bord arrière de feuille 50 est ouverte et dégagée de la surface du tambour 14.

Un détecteur optique 41 de bord arrière de feuille représenté dans la figure 3 détecte le passage du bord arrière de la feuille, au travers de l'ouverture 43 ménagée dans le plateau porte-papier 10, et actionne une unité de chronologie 45 qui envoie un signal à la logique de commande d'entraînement de tambour (non représentée) pour entraîner le tambour 14 pendant une période de temps et sur une distance spécifiées afin de permettre à toute la longueur de la feuille 12 d'être tirée sur la surface du tambour 14. L'unité de chronologie 45 désexcite également le solénoïde 31 pour permettre au bras d'actionnement incurvé 30 de quitter le chemin de guidage 28 et commander les opérations mécaniques qui vont être décrites ci-après. (Les détecteurs utilisés dans la présente invention pourraient être pneumatiques, mécaniques, électriques ou une combinaison de ces divers types. A ce sujet, on se reportera à l'IBM Technical Disclosure Bulletin, juin 1977 aux pages 25 et 26, où l'on trouvera la description d'un exemple d'un détecteur de postion or feuilles approprié). Lorsque le Dm] incurvé 30 quitte le chemin de guidage 28, la plaque mobile 44 tourne dans le sens anti- horaire sous l'action du ressort de rappel 52 et amorce le mouvement de fermeture de l'attache de bord arrière de feuilles 50 vers le tambour 14. Le mouvement de fermeture de l'attache de bord arrière 50 est commandé par le pignon satellite 48 qui se déplace autour du pignon central 42 lorsque la plaque mobile 44 est entraînée dans le sens anti-horaire. Le tambour 14 poursuit son mouvement dans le sens anti- horaire et le bord arrière de la feuille de papier est maintenant fixé par l'attache de bord arrière de feuille 50 comme on le voit dans la figure 3. En même temps que l'attache de bord arrière 50 est fermée, les doigts de guidage 24 sont dégagés de la surface du tambour 14 par le même mouvement de solénoïde que celui imprimé au bras d'actionnement incurvé 30.

Avant la poursuite du mouvement dans le sens antihoraire du tambour 14, une opération d'embrayage mécanique se déroule simultanément aux mouvements mécaniques décrits précédemment. Pendant cette opération d'embrayage mécanique, le levier 35 de l'embrayage à secteur denté 32 est dégagé du bras d'actionnement incurvé 30 et le secteur denté est tiré vers la roue 36 par le ressort 39 afin de provoquer l'engrenage des dents 34 et 38. Le flasque 26 peut maintenant être entraîné en rotation avec la roue 36 et le tambour 14.

En mode de déchargement du papier, la logique de commande du tambour décrite précédemment localise la position du tambour où l'attache de bord arrière 50 a saisi le bord arrière de la feuille de papier 12. A cet instant, un déroulement inverse des étapes décrites précédemment est amorcé. Le solénoïde 31 est excité par l'intermédiaire de l'unité de chronologie 45 et le bras d'actionnement incurvé 30 pénètre dans le chemin de guidage 28 pour séparer le flasque 26 et l'embrayage à secteur denté 32 de la roue 36, ce qui isole le flasque 26 du mouvement rotatif du tambour 14. Le solénoïde excité en même temps que le bras incurvé 30, provoque l'introduction des doigts de guidage 24 dans les gorges 22 du tambour 14. Le solénoïde provoque également la rotation dans le sens horaire de la plaque mobile 44 et provoque le mouvement du pignon satellite 48 autour du pignon central 42 et entraîne l'attache de bord arrière de feuille 50 en même temps. Le mouvement dans le sens horaire de la plaque mobile 44 provoque la séparation de l'attache de bord arrière de feuille 50 du tambour 14. Le tambour 14 est entraîné en rotation dans le sens horaire et la feuille de papier qu'il porte suit les doigts de guidage 24 et est dirigée vers le haut sur le plateau porte-papier 10.

Le détecteur décrit précédemment et assurant la détection du point de serrage initial des attaches de bord avant 18 pendant l'opération de chargement, détecte à nouveau cette postion. Lorsque omw position a été détectée, le mouvement du tambour est stoppé et les attaches de bord avant de feuille 18 sont ouvertes. La feuille de papier 12 peut maintenant être retirée manuellement de la surface du tambour 14 et du plateau porte-papier 10.

## Revendications

1. Dispositif de fixation de feuilles (10) de longueurs variables à un tambour rotatif (14), du genre comprenant:
des premiers moyens de fixation (18) montés sur ledit tambour, et solidaires en rotation de ce dernier, pour fixer le bord avant d'une feuille donnée sur ledit tambour, et
des seconds moyens de fixation (50) comprenant une position active et une position inactive, réglables par rapport auxdits premiers moyens en fonction de la longueur des feuilles, pour fixer le bord arrière de ladite feuille sur ledit tambour lorsque celle-ci a été complètement enroulée sur ledit tambour, caractérisé en ce qu'il comporte:
des moyens de détection (41) pour détecter le moment où ladite feuille est totalement enroulée sur ledit tambour et engendrer en réponse un signal de détection,
des moyens d'accouplement pour solidariser ou désolidariser à volonté en rotation lesdits seconds moyens de fixation avec ledit tambour et
des moyens de commande (31) connectés auxdits moyens de détection, sensibles audit signal de détection pour commander la mise en position active desdits seconds moyens de fixation et desdits moyens d'accouplement pour solidariser en rotation lesdits seconds moyens de fixation avec ledit tambour.

2. Dispositif selon la revendication 1, caractérisé en ce que:
lesdits moyens d'accouplement comprennent:
au moins une roue dentée (36) montée sur l'axe (16) dudit tambour et solidaire en rotation de ce dernier et
au moins un flasque rotatif (26) monté fou sur l'axe dudit tambour au voisinage de ladite roue dentée, sur lequel sont montés un organe d'actionnement (en 48) desdits seconds moyens de fixation, et un embrayage (32) à secteur denté (34) susceptible de prendre une position active et une position inactive où il est respectivement en prise et hors prise avec ladite roue dentée, c'està-dire où le flasque est solidaire ou non solidaire de ladite roue dentée, ledit secteur denté étant monté sur un support pivotant muni d'un levier d'actionnement (35) dont l'axe de rotation (33) est parallèle à celui dudit tambour, l'ensemble secteur denté-levier d'actionnement étant normalement rappelé vers ladite position active par des moyens de rappel (39), et
lesdits moyens de commande (31) comprennent des premiers moyens d'actionnement (30) susceptibles de venir coopérer avec ledit levier pour écarter ledit secteur denté de sa position active et l'amener dans sa position inactive, ou de libérer ledit levier en laissant ainsi ledit secteur denté venir dans sa position active sous l'action desdits moyens de rappel.

3. Dispositif selon la revendication 2, caractérisé en ce que:
ledit organe d'actionnement desdits seconds moyens de fixation (50) est un arbre parallèle à l'axe dudit tambour, sur lequel sont montés lesdits seconds moyens de fixation, des moyens de rappel (52) sont prévus pour rappeler lesdits seconds moyens de fixation dans leur position active, et
lesdits moyens de commande comprennent des seconds moyens d'actionnement (47) susceptibles d'ecarter lesdits seconds moyens de fixation de leur position active lorsque lesdits premiers moyens d'actionnement (30) coopèrent avec ledit levier d'actionnement (35), ou de libérer lesdits seconds moyens de fixation (50) lorsque lesdits premiers moyens d'actionnement libèrent ledit levier d'actionnement en laissant ainsi lesdits seconds moyens de fixation venir dans leur position active sous l'action de leurs moyens de rappel (52).

4. Dispositif selon la revendication 3, caractérisé en ce que:
l'arbre desdits seconds moyens de fixation est monté librement dans une plaque support (44) dont le plan est perpendiculaire à cet arbre, arbre,
ladite plaque support est montée folle en rotation sur un axe solidaire dudit flasque (26) et disposé également parallèlement à l'axe du tambour,
un premier pignon (42) solidaire en rotation de ladite plaque est monté fou sur l'axe de rotation de ladite plaque,
un second pignon (48) engrenant en permanence avec ledit premier pignon est monté fixement sur l'axe desdits seconds moyens de fixation, et
ladite plaque support comporte un téton (46) susceptible soit de coopérer avec lesdits seconds moyens d'actionnement (47) de façon à ce que ces derniers fassent pivoter ladite plaque support autour de son axe et fassent ainsi tourner lesdits premiers et seconds pignons dans un sens tendant à écarter lesdits seconds moyens de fixation de leur position active, soit d'être hors de contact desdits seconds moyens d'actionnement de façon à amener lesdits seconds moyens de fixation dans leur position active sous l'action de leurs moyens de rappel.

5. Dispositif selon la revendication 2 ou 3 ou 4, caractérisé en ce qu'il comporte:
des moyens de guidage (28) montés sur ledit flasque (26) pour guider lesdits premiers moyens d'actionnement (30) lorsqu'ils co- operent avec ledit levier (35) et empécher la rotation dudit flasque pendant l'opération de chargement d'une feuille.

6. Dispositif selon l'une quelconque des revendications précédentes caractérisé en ce que lesdits moyens de détection (41) comprennent:
des moyens pour détecter le passage du bord arrière de ladite feuille lorsque celle-ci est presque totalement enroulée sur ledit tambour, et
des moyens de chronologie (45) pour que le signal de détection de bord arrière de la feuille n'agisse sur lesdits moyens de commande (31) que lorsque la feuille est totalement enroulée sur ledit tambour.

7. Dispositif selon l'une quelconque des revendications 3 à 6, caractérisé en ce que:
lesdits moyens de commande (31) sont con- stitués par un solénoïde à noyau plongeur,
lesdits premiers et seconds moyens d'action- nement (30, 47) sont solidaires dudit noyau plongeur, et
lesdits moyens de détection (41) des- excitent ledit solénoïde au moment ou ladite feuille est totalement enroulée sur ledit tambour, de façon à laisser lesdits seconds moyens de fixation et lesdits moyens d'accouplement se mettre en position active sous l'action de leurs moyens de rappel respectifs.

## Revendications

1. Apparatus for clamping sheets (10) of various lengths onto a rotating drum (14) of the type including:
first clamping means (18) mounted on said drum and rotatable therewith for clamping the leading edge of a given sheet onto said drum, and
second clamping means (50) which can be set either in an active position or in a rest position, and adjusted with respect of said first means in accordance with the length of the sheets, for clamping the trailing edge of said sheet onto said drum when said sheet has been completely wound up around said drum, characterized in that it includes:
sensing means (41) for detecting that said sheet is completely wound up around said drum and generating a sense signal in response thereto,
clutch means for coupling or uncoupling, as required, said second clamping means for rotation with said drum, and
control means (31) connected to said sensing means, responsive to said sense signal for setting said second clamping means and said clutch means in the active position to couple said second clamping means for rotation with said drum.

2. Apparatus according to claim 1, characterized in that:
said clutch means includes:
at least one toothed wheel (36) mounted on the shaft (16) of said drum for rotation therewith and at least a rotating plate (26) freely mounted on the shaft of said drum close to said gear, which carries (at 48) an element for actuating said second clamping means, and a clutch (32) with a toothed segment (34), able to be set either in an active position or in a rest position in which it is respectively engaged or disengaged with said toothed wheel, i.e. the plate is coupled for rotation with said toothed wheel, or not, said toothed segment being mounted on a pivoting support provided with an actuating lever (35) the rotational axis (33) of which is parallel to that of said drum, the toothed sector and actuating lever assembly being normally biased towards said active position by biasing means (39), and said control means (31) includes first actuating means (30) able to cooperate with said lever to remove said toothed segment from its active position and to set it into its rest position, or to free said lever by allowing said toothed segment to come into its active position as urged by said biasing means.

3. Apparatus according to claim 2, characterized in that:
said element for actuating said second clamping means (50) is an arbor parallel to the shaft of said drum, on which said second clamping means is mounted,
biasing means (52) are provided for biasing said second clamping means into its active position, and said control means includes second actuating means (47) able to remove said second clamping means from its active position when said first actuating means (30) cooperates with said actuating lever (35) or to free said second clamping means (50) when said first actuating means frees said actuating lever by allowing said clamping means to come into its active position under the action of its biasing means (52).

4. Apparatus according to claim 3, characterized in that:
the arbor of said second clamping means is freely mounted in a support plate (44) the plane of which is perpendicular to this arbor,
said support plate rotates freely on an arbor fixed to said rotating plate (26) and parallel to the drum axis,
a first gear (42) rotating with said support plate, is freely mounted on the rotating shaft of said support plate,
a second gear (48) permanently meshing said first gear is fixedly mounted on the arbor of said second clamping means, and
said support plate includes a stud (46) above either to cooperate with said second actuating means (47) to cause said means (47) to pivot said support plate around its axis and thus to cause said first and second gears to rotate in a direction tending to disengage said second clamping means from its active position, or to be kept away from said second actuating means in order to set said second clamping means into its active position under the action of its biasing means.

5. Apparatus according to claim 2 or 3, or 4, characterized in that it includes:
guide means (28) mounted on said rotating plate (26) for guiding said first actuating means (30) when it cooperates with said lever (35) and preventing said plate from rotating when loading a sheet.

6. Apparatus according to any one of the previous claims, characterized in that said sensing means (41) includes:
means for sensing the passage of the trailing edge of said sheet when said sheet is almost completely wound up around said drum, and
timing means (45) for causing the signal sensing the trailing edge of the sheet not to energize said control means (31) until the sheet is completely wound up around said drum.

7. Apparatus according to any one of claims 3 to 6, characterized in that:
said control means (31) consists of a plunger type solenoid,
said first and second actuating means (30, 47) are connected to said plunger, and
said sensing means (41) de-energizes said solenoid when said sheet is completely wound up around said drum in order to allow said second clamping means and said clutch means to come into their active position under the action of their respective biasing means.

## Patentansprüche

1. Befestigungsvorrichtung für Blätter (10) veränderlicher Länge mit einer drehbaren Trommel (14), enthaltend,
erste Befestigungsmittel (18), die auf dieser Trommel befestigt sind und sich mit dieser drehen, zur Befestigung des vorderen Randes eines Blattes auf dieser Trommel, und
zweite Befestigungsmittel (50) mit einer aktiven und einer nicht aktiven Position, die in Bezug auf die vorgenannten ersten Befestigungsmittel entsprechend der Länge der Blätter eingestellt werden können, und zwar zur Befestigung des hinteren Randes dieses Blattes auf der Trommel, wenn dieses ganz auf die Trommel aufgerollt ist,
dadurch gekennzeichnet, daß sie folgendes umfaßt: Detektorvorrichtungen (41) zur Feststellung des Zeitpunktes zu welchem das Blatt ganz auf der genannten Trommel aufgerollt ist und zur Abgabe eines entsprechenden Signals,
Kupplungsvorrichtungen, um nach Wunsch die genannten zweiten Befestigungsmittel an die Drehung der genannten Trommel anzukuppeln, bzw. um sie davon abzukuppeln und
an die genannten Detektorvorrichtungen angeschlossene Steuerungsmittel (31 die auf das genannte Signal reagieren, und zwar zur Steuerung der aktiven Positionierung der genannten zweiten Befestigungsmittel und der genannten Kupplungsvorrichtungen, um die genannten zweiten Befestigungsmittel mit der Drehung der genannten Trommel zu verbinden.

2. Vorrichtung gemäß Anspruch 1, dadurch gekennzeichnet, daß die genannten Kupplungsvorrichtungen folgendes umfassen:
mindestens ein Zahnrad (36), das sich auf der Achse (16) der genannten Trommel befindet, und das sich mit dieser Trommel dreht,
mindestens ein Drehflansch (26), welcher auf der Achse der genannten Trommel in der Nähe des genannten Zahnrades frei gelagert ist und auf welchem ein Betätigungselement (48) der genannten zweiten Befestigungsmittel und eine Kupplung (32) mit Zahnsegment (34) montiert sind, welche eine aktive Position und eine nicht aktive Position einnehmen kann, wobei sie mit dem genannten Zahnrad in Verbindung steht oder nicht, d. h., wobei der Flansch mit dem genannten Zahnrad verbunden ist oder nicht, und wobei das genannte Zahnsegment auf einer Kipphalterung mit Betätigungshebel (35), dessen Drehachse (33) parallel mit derjenigen der genannten Trommel verläuft, montiert ist, wobei die Einheit Zahnsegment - Betätigungshebel normalerweise durch Rückzugsvorrichtungen (39) in die genannte aktive Position zurückgezogen wird, und
die genanten Steuerungsmittel (31) erste Betätigungselemente (30) umfassen, die mit dem genannten Hebel zusammenarbeiten können, um das genannte Zahnsegment von seiner aktiven Position zu entfernen und um es in die nicht aktive Position zu versetzen, bzw. die den genannten Hebel freigeben können und somit das genannte Zahnsegment unter der Wirkung der genannten Rückzugsmittel in seine aktive Position zurückgehen lassen.

3. Vorrichtung gemäß Anspruch 2, dadurch gekennzeichnet, daß das genannte Betätigungselement der genannten zweiten Befestigungsmittel (50) eine Welle ist, die parallel zur Achse der genannten Trommel verläuft und auf welcher die genannten zweiten Befestigungsmittel montiert sind,
Rückzugsmittel (52) zum Zurückziehen der genannten zweiten Befestigungsmittel in ihre aktive Position vorgesehen sind, und
die genannten Steuerungsmittel zweite Betätigungsmittel (47) umfassen, welche die genannten zweiten Befestigungsmittel von ihrer aktiven Position entfernen können, wenn die genannten ersten Betätigungsmittel (30) mit dem genannten Betätigungshebel (35) zusammenarbeiten, bzw., die die genannten weiteren Befestigungsmittel (50) freigeben können, wenn die genannten ersten Betätigungsmittel den genannten Betätigungshebel freigeben und somit die genannten zweiten Befestigungsmittel unter der Wirkung ihrer Rückzugsmittel (52) in ihre aktive Position zurückgehen lassen.

4. Vorrichtung gemäß Anspruch 3, dadurch gekennzeichnet, daß die Welle der genannten zweiten Befestigungsmittel frei drehbar auf einer Halteplatte (44), deren Ebene senkrecht zu dieser Welle verläuft, montiert ist, die genannte Halteplatte freidrehend auf eine Achse montiert ist, die mit dem genannten Flansch (26) verbunden ist und ebenfalls parallel zu der Achse der Trommel verläuft,
ein erster Zahnkranz (42), der sich mit der genannten Platte dreht, freidrehend auf der Drehachse der genannten Platte montiert ist,
ein zweiter Zahnkranz (48), der ständig in den ersten Zahnkranz eingreift, fest auf der Achse der genannten zweiten Befestigungsmittel montiert ist, und die genannte Halteplatte mit einem Zapfen (46) versehen ist, der entweder mit dem genannten zweiten Betätigungsmittel (47) zusammenarbeiten kann, damit diese die genannte Halteplatte um ihre Achse drehen lassen und auf diese Weise die genannten ersten und zweiten Zahnkränze in eine Richtung drehen lassen, die dazu tendiert, die genannten zweiten Befestigungsmittel von ihrer aktiven Position zu entfernen, oder nicht in Berührung mit den genannten zweiten Betätigungsmitteln sein kann, um die genannten zweiten Befestigungsmittel unter der Wirkung ihrer Rückzugsmittel in ihre aktive Position zurückgehen zu lassen.

5. Vorrichtung gemäß Anspruch 2, 3 oder 4, dadurch gekennzeichnet, daß sie folgendes umfaßt:
auf dem genannten Flansch (26) montierte Führungsmittel (28) zur Führung der genannten ersten Betätigungsmittel (30), wenn diese mit dem genannten Hebel (35) zusammenarbeiten, und zur Verhinderung der Drehung des genannten Flansches während des Aufziehens eines Blattes.

6. Vorrichtung gemäß irgendeines der vorangehenden Ansprüche, dadurch gekennzeichnet, daß die Detektorvorrichtungen (41) folgendes umfassen:
Vorrichtungen zur Feststellung des hinteren Randes des genannten Blattes, wenn dieses fast ganz auf der genannten Trommel aufgerollt ist, und
Mittel zur Zeitbestimmung (45), damit das Feststellsignal des hinteren Randes des Blattes nur dann auf die genannten Steuerungsmittel (31) einwirkt, wenn das Blatt ganz auf der genannten Trommel aufgerollt ist.

7. Vorrichtung gemäß irgendeines der Ansprüche 3 bis 6, dadurch gekennzeichnet, daß
die genannten Steuerungsmittel (31) sich aus einer Zylinderspule mit Tauchanker zusammensetzen, die genannten ersten und zweiten Betätigungsmittel (30, 47) mit dem genannten Tauchanker fest verbunden sind, und
die genannten Detektorvorrichtungen (41) die genannte Zylinderspule entregen, wenn das genannte Blatt ganz um die genannte Trommel gerollt ist, damit die genannten zweiten Befestigungsmittel und die genannten Kupplungsvorrichtungen unter der Wirkung ihrer jeweiligen Rückzugsmittel in die aktive Position gehen können.
